# EUROPÄISCHE PATENTANMELDUNG

(11) **EP 4 671 639 A1**
(43) Veröffentlichungstag der Anmeldung: **31.12.2025**
(21) Anmeldenummer: 24191103.1
(22) Anmeldetag: 26.07.2024
(51) Int. Cl.: F24H 15/443, G06Q 50/06, F24D 19/10, F24H 15/414, F24H 15/148, F24H 15/45, F24D 10/00

(54) **ENERGIEVERBRAUCHSÜBERWACHUNGSSYSTEM, OPTIMIERUNGSVERFAHREN UND DEZENTRALE WASSERVERSORGUNGSSTATION**

(30) Priorität: 28.06.2024 EP 24185328
(71) Anmelder: Uponor Innovation AB, 737 61 Virsbo (SE)
(72) Erfinder: Bartsch, Linda-Sabrina, 29225 Celle (DE)
(74) Vertreter: Fenner, Seraina

(57) **Zusammenfassung**

Es wird ein Energieverbrauchsüberwachungssystem (100) für eine Nutzeinheit vorgeschlagen, das eine Datenerfassungskomponente (110), eine Auswertekomponente (130) und eine Konfigurationskomponente (120) umfasst. Die Datenerfassungskomponente (110) ist dazu eingerichtet, regelmäßig Betriebsdaten einer dezentralen Wasserversorgungsstation (1) zu erfassen, wobei die Betriebsdaten Sensordaten bezüglich eines Verbrauchs von Heizungswärme und Brauchwarmwasser, insbesondere Trinkwarmwasser, für eine Nutzeinheit umfassen. Die Auswertekomponente (130) ist dazu eingerichtet, basierend auf erfassten Betriebsdaten eine Handlungsempfehlung zu erstellen, wobei die Handlungsempfehlung wenigstens einen Vorschlag (160) für die Reduzierung des Verbrauchs von Heizungswärme und/oder Brauchwarmwasser in der Nutzeinheit umfasst. Die Konfigurationskomponente (120) ist dazu eingerichtet, wenigstens eine Komponente einer Nutzerinstallation (34) der Nutzeinheit gemäß dem wenigstens einen Vorschlag (160) zu konfigurieren. Dabei sind die Datenerfassungskomponente (110) und die Konfigurationskomponente (120) in die dezentrale Wasserversorgungsstation (1) integriert.

## Beschreibung

Die Anmeldung betrifft ein Energieverbrauchsüberwachungssystem für eine Nutzeinheit, ein Optimierungsverfahren für eine Nutzerinstallation einer Nutzeinheit sowie eine dezentrale Wasserversorgungsstation für eine einzelne Nutzeinheit.

Dezentrale Wasserversorgungsstationen für einzelne Nutzeinheiten sind aus dem Stand der Technik bekannt. Beispielsweise ist aus der EP 2 369 243 A2 eine sogenannte Wohnungsstation für ein Haustechniksystem bekannt, die sehr effizient Trinkwarmwasser für Wohnungen, Büros, Ladengeschäfte und Gebäudeeinheiten bereitstellt. Derartige dezentrale Wasserversorgungsstationen stellen eine Schnittstelle zwischen einer Gebäudeinstallation und einer Nutzerinstallation innerhalb einer einzelnen Nutzeinheit dar, insbesondere zum Zusammenführen von Installationen innerhalb einer Wohnung mit der Installation außerhalb der Wohnung zu einer Zentralheizung.

Die Aufteilung von Haustechniksystemen, insbesondere zur Verteilung von Wasser und Wärme, in zentrale Komponenten einer Gebäudeinstallation und weitere Komponenten, die von einer dezentralen Wasserversorgungsstation im Bereich einer einzelnen Nutzeinheit übernommen werden, bringt eine Reihe von Vorteilen, wie insbesondere einer verbesserten Energieeffizienz und besserer Anpassbarkeit an die Bedürfnisse der jeweiligen Nutzer mit sich.

Aufgabe der vorliegenden Erfindung ist es, die Energieeffizienz derartiger Haustechniksysteme und dezentraler Versorgungsstationen weiter zu verbessern. Insbesondere sollen es einem Nutzer erleichtert werden, den Energiebedarf seiner Nutzerinstallation zu minimieren.

Gemäß einem ersten Aspekt der Offenbarung wird ein Energieverbrauchsüberwachungssystem für eine Nutzeinheit vorgeschlagen, das eine Datenerfassungskomponente, eine Auswertekomponente und eine Konfigurationskomponente umfasst. Die Datenerfassungskomponente ist dazu eingerichtet, regelmäßig Betriebsdaten einer dezentralen Wasserversorgungsstation zu erfassen, wobei die Betriebsdaten Sensordaten bezüglich eines Verbrauchs von Heizungswärme und Brauchwarmwasser, insbesondere Trinkwarmwasser, für die Nutzeinheit umfassen. Die Auswertekomponente ist dazu eingerichtet, basierend auf erfassten Betriebsdaten eine Handlungsempfehlung zu erstellen, wobei die Handlungsempfehlung wenigstens einen Vorschlag für die Reduzierung des Verbrauchs von Heizungswärme und/oder Brauchwarmwasser in der Nutzeinheit umfasst. Die Konfigurationskomponente ist dazu eingerichtet, wenigstens eine Komponente einer Nutzerinstallation der Nutzeinheit gemäß dem wenigstens einen Vorschlag zu konfigurieren. Dabei sind die Datenerfassungskomponente und die Konfigurationskomponente in die dezentrale Wasserversorgungsstation integriert.

Die Integration einer Datenerfassungskomponente und einer Konfigurationskomponente eines Energieverbrauchsüberwachungssystems in eine dezentrale Wasserversorgungsstation ermöglicht eine nutzerzentrierte Überwachung und Optimierung eines Verbrauchs von thermischer Energie für eine einzelne Nutzeinheit. Somit wird einem Nutzer eine weitgehende Kontrolle über seinen eigenen Energieverbrauch gegeben, ohne dass dieser Zugriff zu einer übergeordneten Gebäudeinstallation benötigt. Zudem bietet die Integration von wesentlichen Teilen des Energieverbrauchsüberwachungssystems in die dezentrale Wasserversorgungsstation einen ganzheitlichen Einblick in die thermischen Energieflüsse innerhalb der Nutzerinstallation. Insbesondere ist es so nicht erforderlich, den Verbrauch von Wärmeenergie an jeder einzelnen Zapfstelle oder für jeden einzelnen Heizkreis zu erfassen. Auf diese Weise kann der Verbrauch thermischer Energie reduziert werden, bei gleichzeitiger Beibehaltung oder sogar Steigerung des Nutzerkomforts.

Optional weist das Energieverbrauchsüberwachungssystem des Weiteren eine Nutzerschnittstellenkomponente auf, die dazu eingerichtet ist, den wenigstens einen Vorschlag einem Nutzer der Nutzeinheit anzuzeigen. Dabei ist die Konfigurationskomponente dazu eingerichtet, die wenigstens eine Komponente der Nutzerinstallation nur dann gemäß dem wenigstens einen Vorschlag zu konfigurieren, falls der Nutzer den wenigstens einen Vorschlag über die Nutzerschnittstellenkomponente annimmt. Eine derartige Einbeziehung des Nutzers über eine Nutzerschnittstellenkomponente verschafft dem Nutzer bessere Einsicht in seinen individuellen Energieverbrauch und erhöht zugleich die Akzeptanz Vorschlägen des Energieverbrauchsüberwachungssystems.

Optional ist die Nutzerschnittstellenkomponente als App ausgestaltet, die auf einem Gerät des Nutzers, insbesondere einem Smartphone, ausgeführt wird. Bei einem derartigen Ansatz wird nutzerseitig keine weitere Hardware erforderlich. Zudem ist eine besonders einfache und komfortable Integration in weitere Komponenten sogenannter Smart Home-Lösungen möglich.

Optional ist die Auswertekomponente als Webservice ausgestaltet, der über wenigstens ein Datennetzwerk mit der dezentralen Wasserversorgungsstation gekoppelt ist. Bei dieser Ausgestaltung kann ein externer, gegebenenfalls besonders leistungsfähige Webservice die Optimierung einer Vielzahl von Nutzeinheiten übernehmen. Ein derartiger Webservice kann insbesondere über das Internet oder gegebenenfalls über eine intelligente Gebäudesteuerung eines größeren Gebäudes angeboten werden.

Alternativ ist die Auswertekomponente in eine Steuervorrichtung der dezentralen Wasserversorgungsstation integriert. In diesem Fall kann auf den Austausch von Daten außerhalb der Wasserversorgungsstation verzichtet werden. Diese Lösung eignet sich insbesondere in solchen Szenarien, in dem ein Austausch individueller Verbrauchsdaten seitens des Nutzers nicht gewünscht wird.

Optional ist die Datenerfassungskomponente und/oder die Konfigurationskomponente in eine zentrale, elektronische Steuervorrichtung der dezentralen Wasserversorgungsstation integriert. Dabei ist die zentrale, elektronische Steuervorrichtung des Weiteren dazu eingerichtet, die bedarfsorientierte Bereitstellung des Brauchwarmwassers zu steuern. Eine derartige Integration in eine zentrale Steuerung reduziert die Anzahl der benötigten Komponenten. Sofern eine dezentrale Wasserversorgungsstation ohnehin schon über eine elektronische Steuerkomponente verfügt, kann die Datenerfassungskomponente und/oder die Konfigurationskomponente oftmals ohne hardwaretechnischen Mehraufwand durch Integration weiteren Programmcodes verwirklicht werden. Dies kann beispielsweise in Form eines Updates einer bestehenden Steuersoftware oder im Rahmen entsprechender Funktionalität einer neuentwickelten Steuersoftware erfolgen. In beiden Fällen ist von Vorteil, dass eine derartige zentrale Steuervorrichtung bzw. Steuersoftware in der Regel bereits Zugriff auf geeignete Sensordaten hat.

Alternativ werden die Datenerfassungskomponente und/oder die Konfigurationskomponente durch eine erste Steuervorrichtung der dezentralen Wasserversorgungsstation bereitgestellt. Dabei ist die erste Steuervorrichtung unabhängig von einer zweiten Steuervorrichtung der dezentralen Wasserversorgungsstation zum Steuern einer bedarfsorientierten Bereitstellung des Brauchwarmwassers. Durch die Vorsehung einer eigenständigen elektronischen Steuervorrichtung innerhalb der dezentralen Wasserversorgungsstation ist insbesondere eine Nachrüstung bestehender Stationen ohne Eingriff in deren existierende, gegebenenfalls mechanische Steuerung möglich. Beispielsweise kann ein relativ einfacher Mikrocontroller mit einer Anzahl von daran angeschlossenen Sensoren nachträglich in eine dezentrale Wasserversorgungsstation eingebaut werden und entsprechendem Programmcode zum Implementieren der Datenerfassungskomponente und/oder der Konfigurationskomponente ausführen.

Optional ist die Datenerfassungskomponente dazu eingerichtet, einen oder, bevorzugt, eine Mehrzahl der folgenden Parameter zu überwachen: eine primäre Vorlauf- und Rücklauftemperatur von Heizungswasser, welches der dezentralen Wasserversorgungsstation von einer Gebäudeinstallation bereitgestellt werden; eine sekundäre Vorlauf- und Rücklauftemperatur von Heizungswasser, welches einem Heizkreis der Nutzerinstallation von der dezentralen Wasserversorgungsstation bereitgestellt wird; gegebenenfalls eine Zulauftemperatur von Frischwasser, insbesondere Trinkkaltwasser, welches der dezentralen Wasserversorgungsstation bereitgestellt wird; bei einer mehrstufigen Erwärmung, gegebenenfalls eine Temperatur von vorerwärmtem Frischwasser, welches von einem Wasserwasserwärmetauscher der dezentralen Wasserversorgungsstation vorerwärmt wurde; eine Brauchwarmwassertemperatur des von der dezentralen Wasserversorgungsstation an die Nutzerinstallation bereitgestellten Brauchwassers; eine Durchflussmenge und/oder einen Wasserdruck von primären Heizungswasser; eine Durchflussmenge und/oder einen Wasserdruck von sekundärem Heizungswasser; gegebenenfalls eine Durchflussmenge und/oder einen Wasserdruck von bereitgestelltem Frischwasser; eine Durchflussmenge und/oder einen Wasserdruck von bereitgestelltem Brauchwarmwasser; und/oder einem Schaltzustand und/oder einer Drehzahl einer internen Pumpe, insbesondere einer Zirkulationspumpe oder einer Umwälzpumpe, der dezentralen Wasserversorgungsstation.

Basierend auf den oben genannten Daten können alle relevanten Wasser- und Energieflüsse innerhalb der dezentralen Wasserversorgungsstation und somit, mittelbar, innerhalb der Nutzerinstallation überwacht und protokoliert werden. Auf Grundlage dieser Daten kann insbesondere erfasst werden, wie viel Wärmeenergie von der Gebäudeinstallation an die Nutzerinstallation übertragen wird, und in welchen Teilen der Nutzerinstallation die übertragene Wärmeenergie verbraucht wird, beispielsweise als Heizungswärme oder Nutzwarmwasser.

Optional ist die Konfigurationskomponente dazu eingerichtet, wenigstens einen der folgenden Parameter von Komponenten der Nutzerinstallation zu konfigurieren: eine Drehzahl und/oder einen Einschaltzyklus einer internen Pumpe, insbesondere einer Zirkulationspumpe oder einer Umwälzpumpe, der dezentralen Wasserversorgungsstation; eine Drehzahl und/oder einen Einschaltzyklus einer externen Pumpe, insbesondere einer Zirkulationspumpe oder einer Umwälzpumpe, der Nutzerinstallation; eine Vorlauftemperatur und/oder einen Einschaltzyklus eines Heizkreises der Nutzerinstallation; und/oder eine Solltemperatur des Brauchwarmwassers. In der Praxis hat sich gezeigt, dass Parameter zur Konfiguration von Umwälz- und/oder Zirkulationspumpen und Solltemperaturen oftmals nur bei der Erstinstallation einer dezentralen Wasserversorgungsstation von einem Installateur eingestellt werden. Dabei kann das Verhalten eines einzelnen Nutzers nicht oder nicht ausreichend berücksichtigt werden, sodass in der Regel Voreinstellungen gewählt werden, die für einen maximal angenommen Energieverbrauch ausreichend sind. In der Praxis liegen die Energieverbräuche von Nutzern oftmals deutlich unter dem maximal angenommen Energieverbrauch, sodass eine weitere Optimierung der genannten Parameter im Betrieb aus energetischer Sicht sinnvoll ist.

Optional ist die Auswertekomponente dazu eingerichtet, basierend auf den Betriebsdaten eine vorübergehende Abwesenheit des Nutzers zu erkennen und bei erkannter Abwesenheit das vorübergehende Abschalten wenigstens einer internen Pumpe, insbesondere einer Zirkulationspumpe und/oder einer Umwälzpumpe, und/oder das Absenken einer Wassertemperatur vorzuschlagen. Moderne, intelligente oder selbstlernende Auswertealgorithmen lassen von erfassten Verbrauchsdaten oftmals Schlüsse auf die Anwesenheit beziehungsweise Abwesenheit eines Nutzers innerhalb der Nutzeinheit zu. Sofern eine Abwesenheit des Nutzers erkannt oder vermutet wird, können Teile der Nutzerinstallation abgeschaltet oder zumindest auf ein energetisch niedrigeres Niveau heruntergeregelt werden, um den Energieverbrauch in Zeiten der Abwesenheit zu reduzieren.

Optional ist die Auswertekomponente dazu eingerichtet, basierend auf einer Analyse von historischen Betriebsdaten bezüglich Drehzahlen, Einschaltzyklen, Durchflussmengen und/oder eines Pumpendrucks wenigstens einer Pumpe, insbesondere einer Zirkulationspumpe und/oder einer Umwälzpumpe, eine Handlungsempfehlung zum Einstellen wenigstens einer geänderten Drehzahl und/oder eines geänderten Einschaltzyklus für die wenigstens eine Pumpe zu erstellen. Wie oben beschrieben werden Umwälz- und/oder Zirkulationspumpen bei der Erstinstallation oftmals mit unnötig hohen Drehzahlen oder unnötig langen Einschaltzyklen konfiguriert, die im Betrieb durch basierend auf der Überwachung tatsächlicher Verbrauchsdaten reduziert werden können.

Gemäß einem zweiten Aspekt der Offenbarung wird Optimierungsverfahren für eine Nutzerinstallation einer Nutzeinheit vorgeschlagen, wobei die Nutzerinstallation über eine dezentrale Wasserversorgungsstation mit einer Gebäudeinstallation gekoppelt ist und von der Gebäudeinstallation mit thermischer Energie versorgt wird. Das Optimierungsverfahren umfasst die Schritte: regelmäßiges Erfassen von Betriebsdaten der dezentralen Wasserversorgungsstation durch eine Datenerfassungskomponente der dezentralen Wasserversorgungsstation, wobei die Betriebsdaten Sensordaten bezüglich eines Verbrauchs von Heizungswärme und Brauchwarmwasser, insbesondere Trinkwarmwasser, für die Nutzeinheit umfassen; Erstellen einer Handlungsempfehlung durch eine Auswertekomponente basierend auf erfassten Betriebsdaten, wobei die Handlungsempfehlung wenigstens einen Vorschlag für die Reduzierung des Verbrauchs von Heizungswärme und/oder Brauchwarmwasser in der Nutzeinheit umfasst; und Konfigurieren wenigstens einer Komponente der Nutzerinstallation durch eine Konfigurationskomponente der dezentralen Wasserversorgungsstation gemäß dem wenigstens einen Vorschlag.

Die oben genannten Schritte ermöglichen eine nutzerzentrierte Überwachung und Optimierung eines Verbrauchs von thermischer Energie für eine einzelne Nutzeinheit wie oben bezüglich des Energieverbrauchsüberwachungssystems beschrieben.

Gemäß einem dritten Aspekt der Offenbarung wird eine dezentrale Wasserversorgungsstation für eine einzelne Nutzeinheit, insbesondere zur Verwendung in dem Energieverbrauchsüberwachungssystem gemäß dem ersten Aspekt oder dem Optimierungsverfahren gemäß dem zweiten Aspekt, offenbart. Die dezentrale Wasserversorgungsstation umfasst: primäre Versorgungsanschlüsse zum Anschließen der dezentralen Wasserversorgungsstation an einen primären Vorlauf und einen primären Rücklauf einer Gebäudeinstallation; einen Eingangsanschluss, insbesondere einen Trinkwasserzulauf, zum Anschließen der dezentralen Wasserversorgungsstation an eine Frischwasserversorgungsleitung, einen ersten Ausgangsanschluss zum Bereitstellen von Brauchwarmwasser, insbesondere Trinkwarmwasser, für wenigstens eine Zapfstelle der Nutzeinheit; sekundäre Heizungsanschlüsse zum Bereitstellen von Heizungswasser für wenigstens einen Heizkreis der Nutzerinstallation; einen Wasser-Wasser-Wärmetauscher zum Erwärmung von über den Eingangsanschluss bereitgestellten Frischwasser mittels über den primären Vorlauf bereitgestellter Wärmeenergie; eine Mehrzahl von Sensoren, insbesondere Temperatur- und/oder Durchflusssensoren; und eine elektronische Steuervorrichtung. Die elektronische Steuervorrichtung ist dazu eingerichtet, regelmäßiges Betriebsdaten der Wasserversorgungsstation zu erfassen, wobei die Betriebsdaten Sensordaten der Mehrzahl von Sensoren bezüglich eines Verbrauchs von Heizungswärme und Brauchwarmwasser, insbesondere Trinkwarmwasser, für die Nutzeinheit umfassen, , die erfassten Betriebsdaten einer Auswertekomponente zur Verfügung zu stellen, und basierend auf wenigstens einem Vorschlag der Auswertekomponente wenigstens eine Komponente der Nutzerinstallation zu konfigurieren.

Eine derartige, dezentrale Wohnungsversorgungsstation umfasst alle Komponenten, die nutzerseitig erforderlich sind, um einen Energieverbrauch innerhalb der Nutzereinheit zu erfassen und zu optimieren, beispielsweise durch Einsatz in dem Energieverbrauchsüberwachungssystems gemäß dem ersten Aspekt oder dem Optimierungsverfahren gemäß dem zweiten Aspekt.

Optional weist die dezentrale Wasserversorgungsstation wenigstens eine mit der elektronischen Steuervorrichtung gekoppelte Schnittstelle auf, insbesondere eine Funkschnittstelle und/oder eine Gebäudebusschnittstelle. Dabei ist die elektronische Steuervorrichtung dazu eingerichtet, die erfassten Betriebsdaten einer externen Auswertekomponente über die wenigstens eine Schnittstelle bereitzustellen und/oder den Vorschlag über die wenigstens eine Schnittstelle zu empfangen. Eine derartige Schnittstelle ermöglicht die Integration der dezentralen Wasserversorgungsstation mit einer übergeordneten, beispielsweise als Webservice bereitgestellten, Auswertekomponente eines Energieverbrauchsüberwachungssystemen.

Optional weist die dezentrale Wasserversorgungsstation weiter einen elektrischen Durchlauferhitzer auf, wobei der elektrische Durchlauferhitzer hydraulisch entweder zwischen einem Versorgungsanschluss für den Vorlauf und einen primären Eingang des Wasserwasserwärmetauschers oder zwischen einen sekundären Ausgang des Wasserwasserwärmetauschers und den ersten Ausgangsanschluss geschaltet ist. Dabei ist die elektronische Steuervorrichtung weiter dazu eingerichtet, die von dem elektrischen Durchlauferhitzer verbrauchte elektrische Energie zu erfassen. Dezentrale Wasserversorgungsstationen, die zum Einsatz in Gebäudeinstallationen mit besonders geringen Vorlauftemperaturen optimiert sind, verfügen teilweise über weitere Wärmequellen zur Nacherwärmung von vorerwärmtem Brauchwasser. In dem auch der Energieverbrauch solcher zusätzlichen Komponenten durch die elektronische Steuervorrichtung erfasst und berücksichtigt wird, kann der gesamte Primärenergieverbrauch der Nutzerinstallation überwacht und optimiert werden.

Weitere vorteilhafte Ausgestaltungen des offenbarten Energieverbrauchsüberwachungssystems, der offenbarten dezentralen Versorgungsstation, und den offenbarten Verfahren zur Optimierung eines Energieverbrauchs einer Nutzerinstallation sind in den angehängten Ansprüchen sowie der nachfolgenden Beschreibung von Ausführungsbeispielen angegeben.

Obgleich die beschriebene dezentrale Wasserversorgungsstation insbesondere für den Einsatz in Gebäudeinstallationen für mehreren Nutzeinheiten vorgesehen ist, kann sie selbstverständlich auch in Gebäuden mit nur einer einzelnen Nutzeinheit Verwendung finden.

Die Erfindung wird nachfolgend anhand von unterschiedlichen Ausführungsbeispielen im Detail beschrieben. Dabei werden gleiche Bezugszeichen für gleiche oder gleichartige Komponenten der Ausführungsbeispiele verwendet. Dies bedeutet jedoch nicht, dass die entsprechenden Komponenten unterschiedlicher Ausführungsbeispiele in jeder Beziehung identisch sind.
Figur 1 zeigt eine schematische Darstellung einer ersten dezentralen Wasserversorgungsstation.
Figur 2 zeigt eine schematische Darstellung eines Energieverbrauchsüberwachungssystems.
Figur 3 zeigt schematisch eine Darstellung einer zweiten dezentralen Wasserversorgungsstation.
Figur 4 zeigt ein Flussdiagramm eines beispielhaften Verfahrens zum Optimieren einer Pumpensteuerung.

Figur 1 zeigt eine schematische Darstellung einer ersten dezentralen Wasserversorgungsstation 1. Die Wasserversorgungsstation 1 gemäß Figur 1 umfasst einen Wasser-Wasser-Wärmetauscher 2, beispielsweise in Form eines Plattenwärmetauschers mit einer Primärseite 2a und einer hydraulisch davon entkoppelten Sekundärseite 2b. Wird die Primärseite 2a des Wasser-Wasser-Wärmetauschers 2 von Warmwasser durchflossen, kann die Wärmeenergie des Wassers auf der Primärseite 2a dazu genutzt werden, Wasser, das auf der Sekundärseite 2b fließt, zu erwärmen. Auf diese Weise ist ein Energiefluss von der Primärseite 2a zu der Sekundärseite 2b des Wasser-Wasser-Wärmetauschers 2 möglich, ohne dass es zu einem direkten Kontakt der jeweiligen Wasserströme kommt.

Durch den Wasser-Wasser-Wärmetauscher 2 wird die Wasserversorgungsstation 1 hydraulisch in einen Heizungsteil und einen Trinkwasserteil aufgeteilt. Den beiden Teilen sind entsprechende Anschlüsse der Wasserversorgungsstation 1 zugeordnet.

Insbesondere befinden sich im Heizungsteil zwei Versorgungsanschlüsse zum Anschließen der Wasserversorgungsstation 1 an einen primären Vorlauf pVL beziehungsweise einen primären Rücklauf pRL einer Gebäudeinstallation. Des Weiteren umfasst der Heizungsteil 3 optional weitere Anschlüsse zum Anschließen der Wasserversorgungsstation 1 an einen sekundären Vorlauf sVL und einen sekundären Rücklauf sRL einer Nutzerinstallation. Auf diese Weise kann das von dem primären Vorlauf pVL bereitgestellte Heizungswarmwasser auch für einen internen Heizkreis innerhalb der Nutzerinstallation bereitgestellt bzw. durchgeschleift werden.

Der Trinkwasserteil umfasst einen Trinkwasserzulauf TWZ, einen optionalen Trinkkaltwasseranschluss TKW und einen Trinkwarmwasseranschluss TWW. Über den Trinkwasserzulauf TWZ wird die Wasserversorgungsstation mit einer Frischwasserleitung, typischerweise einer Trinkwasserversorgungsleitung einer Gebäudeinstallation verbunden. Über den Trinkkaltwasseranschluss TKW und den Trinkwarmwasseranschluss TWW werden Trinkkaltwasser und durch den Wasser-Wasser-Wärmetauscher 2 erwärmtes Trinkwarmwasser für wenigstens eine Zapfstelle innerhalb der Nutzerinstallation bereitgestellt.

Im in der Figur 1 dargestellten Ausführungsbeispiel sind sämtliche Komponenten der Wasserversorgungsstation 1 auf einer gemeinsamen Montage- oder Trägerplatte 6 angeordnet. Somit können alle Komponenten von einem Installateur gemeinsam installiert werden, beispielsweise in einem bauseits vorhandenen Schacht oder an einem außerhalb einer Wohnung angeordneten Übergabepunkt, wie beispielsweise in einem Treppenhaus.

Die Wasserversorgungsstation 1 gemäß Figur 1 umfasst des Weiteren eine elektronische, im Ausführungsbeispiel dedizierte Steuervorrichtung 19, eine Schnittstelle 21 zur Kopplung der Steuervorrichtung 19 mit einem Datennetzwerk 150, eine im Heizungsteil angeordnete Umwälzpumpe 25, verschiedene Temperatursensoren 27 und Durchflusssensoren 28, sowie eine in der Trinkwarmwasserversorgung angeordnete Zirkulationspumpe 29.

Die Steuervorrichtung 19 überwacht alle wesentlichen Wasser- und Energieströme innerhalb der Wasserversorgungsstation 1, und somit auch die von einer Gebäudeinstallation aufgenommene und an eine Nutzerinstallation bzw. Teile davon abgegeben thermische Energie. Beispielsweise wird mittels eines ersten Temperatursensors 27a die Wassertemperatur an dem Ausgangsanschluss für Trinkwarmwasser TWW überwacht. Mittels weiteren Temperatursensoren 27b bis 27f können auch die Wassertemperaturen an dem primären Vorlauf pVL und Rücklauf pRL, dem sekundären Vorlauf sVL und Rücklauf sRL, sowie dem Trinkwasserzulauf TKW bzw. der Trinkwasserkaltleitung TKW erfasst werden. Darüber hinaus erfasst die zentrale Steuervorrichtung 19 über einen ersten Durchflusssensor 28a eine Flussrate V_{TWW} des von der Wasserversorgungsstation 1 bereitgestellten Trinkwarmwassers TWW und über einen zweiten Durchflusssensor 28b eine Flussrate Vₚₑ des durch die Wasserversorgungsstation 1 fließenden Warmwasser der Gebäudeinstallation. Optional erfasst die zentrale Steuervorrichtung 19 über einen in der Figur 1 nicht dargestellten, dritten Durchflusssensor eine Flussrate V_{TKW} des von der Wasserversorgungsstation 1 bereitgestellten Trinkaltwassers TKW. Durch die Messung der Flussrate Vₚₑ sowie der zugehörigen Temperaturen an den Anschlüssen pVL und pRL kann beispielsweise die insgesamt durch die Wasserversorgungsstation 1 aus der Gebäudeinstallation entnommene Wärmemenge berechnet werden. Die Steuervorrichtung 19 kann des Weiteren weitere Betriebsdaten, wie die Laufzeit der eingebauten Zirkulationspumpe 29 und/oder der Umwälzpumpe 25 sowie ggfs. weiterer an die Wasserversorgungsstation 1 angeschlossener externer Komponenten wie beispielsweise einer externen Zirkulations-, Umwälz- oder Wärmepumpe überwachen, die innerhalb der Nutzerinstallation angeordnet sind. Sofern es sich um eine intelligente Pumpe mit eingebauter Steuervorrichtung oder Sensoren handelt, können gegebenenfalls auch weitere Daten wie ein Druck oder ein Durchfluss im Bereich der Pumpe zurück an die Steuervorrichtung 19 gesendet werden.

Die elektronische Steuervorrichtung 19 kann des Weiteren einzelne oder ausgewählte Komponenten direkt ansteuern oder zumindest indirekt, beispielsweise über Einbeziehung einer weiteren Steuervorrichtung, beispielsweise einer zentralen Steuerung der Wasserversorgungsstation 1 oder einer dedizierten Steuerung von Einzelkomponenten wie der Zirkulationspumpe 29 oder der Umwälzpumpe 25, umkonfigurieren. Im Ausführungsbeispiel kann die Steuervorrichtung 19 insbesondere die Laufzeiten und/oder Drehzahlen der Zirkulationspumpe 29 und/oder der Umwälzpumpe 25 bestimmen und verändern. Über die Umwälzpumpe 25 wird insbesondere der Durchfluss an Heizungswasser in einem oder mehreren sekundären Heizkreisen einer Nutzerinstallation gesteuert. Über die Zirkulationspumpe 29 wird unter anderem die Geschwindigkeit beeinflusst, mit der Trinkwarmwasser mit einer gewünschten Solltemperatur an einer Zapfstelle bereitgestellt werden kann.

Figur 2 zeigt schematisch ein Energieverbrauchsüberwachungssystem 100 für eine dezentrale Wasserversorgungsstation, wie beispielsweise die dezentrale Wasserversorgungsstation 1 gemäß Figur 1. Das Energieverbrauchsüberwachungssystem 100 umfasst eine Datenerfassungskomponente 110, eine Konfigurationskomponente 120, eine Auswertekomponente 130 und eine optionale Nutzerschnittstellenkomponente 140.

Die Datenerfassungskomponente 110 und die Auswertekomponente 130 sind über ein Datennetzwerk 150 miteinander verbunden. Beispielsweise kann es sich bei dem Datennetzwerk 150 um ein leitungsgebundenes Bussystem eines Gebäudemanagementbusses, ein lokales, drahtloses Netzwerk (LAN), um ein Mobilfunknetzwerk oder um eine Kombination von mehreren Netzwerken, wie insbesondere das Internet, handeln.

Die Auswertekomponente 130 ist mit der Konfigurationskomponente 120 ebenfalls über das Datennetzwerk 150 verbunden. Im in der Figur 2 dargestellten Szenario erfolgt diese Verbindung bevorzugt indirekt über die zwischengeschaltete Nutzerschnittstellenkomponente 140. Alternativ ist jedoch auch eine direkte Verbindung zwischen der Auswertekomponente 130 und der Konfigurationskomponente 120 möglich. In diesem Fall kann auf die Nutzerschnittstelle 140 entweder ganz verzichtet werden oder sie bildet einen Teil einer der übrigen Komponenten 110 bis 130.

Die Datenerfassungskomponente 110 und die Konfigurationskomponente 120 bilden einen Teil einer Wasserversorgungsstation 1 und sind baulich in diese integriert. Insbesondere bilden sie jeweils einen Teil einer elektronischen Steuervorrichtung 19 der Wasserversorgungsstation 1, wie anhand der Figuren 1 und 3 beschrieben.

Wie in der Figur 2 angedeutet stellt die Wasserversorgungsstation 1 ein Bindeglied zwischen einer Gebäudeinstallation 33 mit einer Wärmequelle 32 und einer Nutzerinstallation 34 mit ein oder mehreren Zapfstellen 41 und Heizkreisen 42 dar. Dabei bildet die Wasserversorgungsstation 1 selbst einen Teil der Nutzerinstallation 34. Innerhalb der Wasserversorgungsstation 1 wird thermische Energie der Wärmequelle 32, beispielsweise einer Zentralheizung, einer Wärmepumpe oder einer Fernwärmequelle, zur bedarfsgerechten Erwärmung von Nutzwarmwasser, insbesondere Trinkwarmwasser, durch einen Wasser-Wasser-Wärmetauscher 2 genutzt. Darüber hinaus kann die thermische Energie an einen oder mehrere Heizkreise 42 weiterverteilt werden.

Auch die übrigen Komponenten 130 und 140 können einen Teil der Wasserversorgungsstation 1 bilden. Typischerweise sind sie jedoch, wie in der Figur 2 angedeutet, von ihr unabhängig und über ein oder mehrere Datennetzwerke der Wasserversorgungsstation 1 verbunden. Im beschriebenen Ausführungsbeispiel handelt es sich bei der Auswertekomponente 130 beispielsweise um einen sogenannten Web- oder Cloudservice, der von einem Servercomputer, beispielsweise in einem Rechenzentrum, ausgeführt wird. Dagegen handelt es sich bei der Benutzerschnittstellenkomponente 140 um eine sogenannte App, also eine Softwarekomponenten, die beispielsweise auf einem Mobiltelefon eines Nutzers oder auf einem anderen intelligenten Gerät, insbesondere einem intelligenten Gerät einer Hausautomatisierungslösung, ausgeführt wird.

Die Komponenten 110 bis 140 des Energieverbrauchsüberwachungssystems 100 wirken zusammen, um den Betrieb der Wasserversorgungsstation 1 zu überwachen und bezüglich des Energieverbrauchs zu optimieren. Hierzu erfasst die Datenerfassungskomponente 110 entweder kontinuierlich oder regelmäßig Temperatur-, Durchfluss- und sonstige Betriebsdaten von einzelnen Anschlüssen oder Komponenten der Wasserversorgungsstation 1. Die erfassten Sensor- und sonstigen Betriebsdaten werden protokolliert und der Auswertekomponente 130 zur Verfügung gestellt.

Die Auswertekomponente 130 evaluiert die aufgezeichneten Betriebsdaten, insbesondere die Temperaturen beziehungsweise Temperaturdifferenzen und Mengen von der Wasserversorgungsstation 1 abgegebenem Warmbrauchwasser und Heizungsenergie. Darüber hinaus erfasst die Auswertekomponente 130 beispielsweise die Laufzeit von internen oder externen Umwälz- oder Zirkulationspumpen, die der von der Wasserversorgungsstation 1 versorgten Nutzerinstallation 34 zugeordnete sind. Basierend auf den erfassten Daten und Einstellungen arbeitet die Auswertekomponente 130 wenigstens eine Handlungsempfehlung in Form eines Vorschlag 160 aus, wie die Energieaufnahme, insbesondere die thermische Energieaufnahme, der Wasserversorgungsstation 1 reduziert werden kann. Hierzu kann beispielsweise ein intelligenter, automatischer, insbesondere selbstlernender Algorithmus eingesetzt werden, der aus einer Vielzahl von vorherigen Betriebszuständen, Verbrauchsdaten und Einstellungen bezüglich des Energieverbrauchs optimierte Einstellungen für die Wasserversorgungsstation 1 ermittelt. Insbesondere erhält und überwacht der Algorithmus stetig alle erfassten Nutzerdaten und wird dadurch intelligenter und lernt Verhaltensmuster zu erkennen und leichter auszuwerten und daraufhin Handlungsempfehlungen auszugeben. Auch kann der Algorithmus basierend auf Rückmeldungen des Nutzers, beispielsweise über die Nutzerschnittstelle 140 lernen, welche Handlungsempfehlungen am meisten/wenigsten angenommen werden und dadurch verbesserte Empfehlungen aussprechen.

Der Vorschlag 160 kann entweder direkt zur Umsetzung an die Konfigurationskomponente 120 der Wasserversorgungsstation 1 weitergeleitet oder dem Nutzer zunächst zur Freigabe über die Nutzerschnittstelle 140 angezeigt werden. Im ersten Fall können angepasste Parameter optional dem Benutzer angezeigt werden, beispielsweise über die Nutzerschnittstelle 140 oder entsprechende Statusanzeigen der Wasserversorgungsstation 1 selbst. Im zweiten Fall wird der Nutzer gegebenenfalls darüber informiert, welches Einsparpotential der Vorschlag 160 in sich trägt. Beispielsweise kann der Nutzer informiert werden, wie er durch vorübergehendes Abschalten oder Absenken einzelner oder aller Heizkreise 42 der Nutzerinstallation 34 Wärmeenergie einsparen kann. Der Nutzer kann basierend auf diesen und gegebenenfalls weiteren Informationen, wie beispielsweise bisherigen und geänderten Konfigurationsdaten der Wasserversorgungsstation 1 oder sonstiger Komponenten der Nutzerinstallation 34 sowie bisherigen Verbrauchsdaten, entscheiden, ob er den Vorschlag 160 der Auswertekomponente 130 annehmen will. Wenn der Nutzer den Vorschlag 160 ablehnt, erfolgt keine Änderung der Konfiguration der Wasserversorgungsstation 1 oder sonstiger Komponenten der Nutzerinstallation 34.

Wird der Vorschlag 160 vom Nutzer jedoch angenommen oder von der Auswertekomponente 130 direkt zur Umsetzung an die Konfigurationskomponente 120 geschickt, wird er von dieser umgesetzt. Insbesondere kann die Konfigurationskomponente 120 eine Pumpendrehzahl oder einen Pumpenbetriebszyklus einer Umwälz- oder Zirkulationspumpe der Wasserversorgungsstation 1 gemäß dem Vorschlag 160 der Auswertekomponente 130 anpassen. In ähnlicher Weise können auch andere Betriebsparameter, beispielsweise Temperatursollwerte, an eine gewünschte Betriebssituation angepasst werden.

Optional kann die Nutzerschnittstelle 140 weitere Dienste zur Verfügung stellen. Insbesondere ist es möglich, mittels der Nutzerschnittstelle 140 die aktuellen als auch gegebenenfalls historische Einstellungen der Wasserversorgungsstation 1 zu protokollieren und anzuzeigen. Ebenso kann über die Nutzerschnittstelle 140 ein aktueller beziehungsweise gespeicherter historischer Energieverbrauch der Wasserversorgungsstation 1 abgerufen werden. Schließlich ist es auch möglich, alle bereits angenommenen oder verworfenen Vorschläge der Auswertekomponente 130 anzuzeigen.

Das oben beschriebene Energieverbrauchsüberwachungssystem 100 kann entweder als vollständig autarke Lösung, beispielsweise durch Integration sämtlicher der Komponenten 110 bis 140 in die Wasserversorgungsstation 1, oder als verteiltes System wie zuvor beschrieben implementiert werden. Bei der Implementierung als verteiltes System kann die Auswertekomponente 130 beispielsweise von einem externen Dienstleister bereitgestellt werden, der einen entsprechenden Dienst für verschiedene Kunden bereitstellt. Beispielsweise kann der Dienst zur Kundenbindung an Käufer einer oder mehrerer Baureihen von Wasserversorgungsstationen 1 angeboten werden. Alternativ oder zusätzlich kann der Dienst auch gegen Bezahlung in Form eines Abonnements angeboten werden.

Figur 3 zeigt eine schematische Darstellung einer zweiten dezentralen Wasserversorgungsstation 1. Insbesondere handelt es sich bei der dritten Wasserversorgungsstation 1 um eine vollständig elektronisch gesteuerte bzw. geregelte Wasserversorgungsstation. Demensprechend übernimmt die elektronische Steuervorrichtung 19 gemäß Figur 1 neben der Datenerfassung und Konfiguration auch alle übrigen Regel- und Steueraufgaben der Wasserversorgungsstation 1. Dabei werden nachfolgend lediglich die Unterschiede bezüglich der zuvor genannten Wasserversorgungsstationen 1 beschrieben.

Die Wasserversorgungsstation 1 gemäß Figur 3 umfasst zusätzlich einen elektrischen Durchlauferhitzer 22, der zwischen einem sekundärseitigen Ausgang des Wasser-Wasser-Wärmetauschers 2 und dem Anschluss für Trinkwarmwasser TWW geschaltet ist. Alternativ kann der elektrische Durchlauferhitzer 22 auch in einer Zulaufleitung, beispielsweise zwischen dem primären Vorlaufanschluss pVL und dem primärseitigen Eingangsanschluss des Wasser-Wasser-Wärmetauschers 2 angeordnet sein. Die Steuervorrichtung 19 überwacht, beispielsweise mittels des ersten Temperatursensors 27a, die Wassertemperatur an dem Ausgangsanschluss für Trinkwarmwasser TWW. Liegt sie unterhalb eines vorgegebenen Sollwerts Tsoll, aktiviert sie den elektrischen Durchlauferhitzer 22, um das Temperaturniveau des Trinkwarmwassers am Trinkwarmwasseranschluss TWW auf die gewünschte Solltemperatur Tsoll anzuheben. Bevorzugt meldet der elektrische Durchlauferhitzer 22 die dabei benötigte Energie an die elektrische Steuervorrichtung 19 zurück. Auf die Vorsehung einer internen Zirkulationspumpe wurde im beschriebenen Ausführungsbeispiel verzichtet. Sie kann jedoch bei Bedarf intern in der Wasserversorgungsstation 1 oder extern in einer Trinkwarmwasserleitung vorgesehen werden.

Der Heizungsteil 3 der beschriebenen Wasserversorgungsstation 1 unterscheidet sich von dem zuvor beschriebenen Ausführungsbeispielen dadurch, dass ein sekundärer Heizkreis als sogenannter Einspritzkreis 23 ausgestaltet ist. Hierzu wird mittels eines Rückschlagventils 24 und einer Umwälzpumpe 25 Heizungswasser in dem sekundären Heizkreis der Nutzeinheit weitgehend unabhängig von dem primären Versorgungskreis der Gebäudeinstallation zirkuliert. Dabei wird die Temperatur des zirkulierten Nutzwarmwassers mittels eines elektrisch ansteuerbaren Dreiwegeventils 26 und eines zweiten Temperatursensors 27d auf eine gewünschte Solltemperatur Theiz für den sekundären Heizkreis geregelt. Ein derartiger Ansatz eignet sich insbesondere bei Installationen, bei denen die Wasserversorgungsstation 1 mit einer relativ hohen Vorlauftemperatur des primären Vorlaufs pVL versorgt wird, und wohnungsintern eine niedrigere Heiztemperatur Theiz für den sekundären Vorlauf sVL verwenden werden soll, insbesondere bei Flächenheizungssystemen.

Das Dreiwegeventil 26 dient zugleich zur Steuerung des Warmwasserflusses von dem primären Vorlauf pVL durch die Primärseite 2a des Wasser-Wasser-Wärmetauschers 2. Hierzu erfasst die zentrale Steuervorrichtung 19 über einen ersten Durchflusssensor 28a eine Flussrate V_{TWW} auf der Sekundärseite 2b des Wasser-Wasser-Wärmetauschers 2. Entsprechend der benötigten Wärmeenergie im sekundären Trinkwarmwasserfluss wird das Dreiwegeventil 26 entsprechend weit geöffnet. Dabei kann bei Bedarf ein Warmwasserfluss von dem primären Vorlauf zu dem Einspritzkreis 23 vorübergehend ganz oder teilweise unterbrochen wird, um ausreichend Wärmeenergie in den Trinkwasserteil 4 übertragen zu können.

Im Ausführungsbeispiel umfasst die Wasserversorgungsstation 1 wie zuvor beschrieben weitere Temperatursensoren 27c bis 27f und ein weiteren Durchflusssensor 28b, die zur Überwachung, Ansteuerung und/oder Optimierung verschiedener Funktionen von der Steuervorrichtung 19 verwendet werden können. Beispielsweise kann die Steuervorrichtung 19 der elektronischen Wasserversorgungsstation 1 Verbrauchsdaten der Nutzerinstallation 34 erfassen und wie oben beschrieben zur Optimierung der Nutzerinstallation 34 verwenden. Insbesondere kann durch Durchfluss- und Temperaturdifferenzmessungen zwischen dem primären Vorlauf pVL und dem primären Rücklauf pRL die insgesamt durch die Wasserversorgungsstation 1 aus der Gebäudeinstallation entnommene Wärmemenge berechnet und beispielsweise über die Schnittstelle 21 bereitstellt werden.

Sämtliche Komponenten der dezentralen Wasserversorgungsstation 1 gemäß Figur 3 sind in einem halboffenen Gehäuse 13 angeordnet, das durch Trägerplatte (nicht dargestellt) und eine Haube gebildet wird. Die Haube ist nach unten offen, so dass die Anschlüsse TWZ, TKW, TWW, pVL, pRL, sVL und sRL mit entsprechenden Rohrleitungen der Gebäudeinstallation beziehungsweise der Nutzerinstallation verbunden werden können.

Figur 4 zeigt die Schritte eines Verfahrens zur Optimierung von Betriebsparametern einer Wasserversorgungsstation 1, insbesondere zur Optimierung des Betriebs einer internen Pumpe, insbesondere einer Umwälzpumpe 25 und/oder einer Zirkulationspumpe 29. Dabei werden die Schritte auf der rechten Seite der Figur 4 auf Seiten eines Nutzers, insbesondere durch die Komponenten 110, 120 und 140 ausgeführt, während die Schritte auf der linken Seite durch einen zentralen Dienst, insbesondere einen Webservice, der die Funktion der Auswertekomponente 130 übernimmt, ausgeführt.

In einem Schritt S210 werden von der Datenerfassungskomponente 110 Betriebsdaten einer Wasserversorgungsstation 1 erfasst. Hierzu werden beispielsweise die verschiedenen in den Figuren 2 und 3 dargestellten Temperatursensordaten der Anschlüsse der Wasserversorgungsstation 1 in regelmäßigen Zeitpunkten, beispielsweise einmal pro Sekunde oder Minute, abgefragt und protokolliert. Auf gleiche Weise werden Durchflüsse, insbesondere ein Volumenstrom eines abgegebenen Trinkwarmwassers und ein Volumenstrom von dem primären Vorlauf pVL oder an den primären Rücklauf pRL protokolliert. Zusätzlich werden die Drehzahl, Laufzeit oder Ein- und Ausschaltzeitpunkte einer internen Pumpe protokolliert. Bei der Protokollierung können die erfassten Daten in geeigneter Weise zusammengefasst werden, beispielsweise indem nur Zustandsänderungen einzelner Komponenten gespeichert werden.

In einem Schritt S220 werden die protokollierten Sensor- und übrigen Betriebsdaten an die Auswertekomponente 130 übertragen. Je nach Verbindungstopologie kann die Datenübertragung in Echtzeit unmittelbar bei der Erfassung der jeweiligen Betriebsdaten erfolgen. Alternativ ist es auch möglich, die Betriebsdaten für einen bestimmten Zeitabschnitt, wie beispielsweise eine Stunde, einen Tag oder eine Woche, zusammenzufassen und dann gesammelt an die Auswertekomponente 130 zu übertragen.

In einem Schritt S230 werden die gesammelten Betriebsdaten analysiert. Beispielsweise können dabei sämtliche in einem Protokoll erfassten Betriebsdaten einer bestimmten Wasserversorgungsstation 1 berücksichtigt werden. Alternativ ist es auch möglich, lediglich die seit der letzten Datenübertragung neu erfassten Daten oder die Daten seit der letzten Umkonfiguration der Wasserversorgungsstation 1 zu berücksichtigen. Die Analyse kann beispielsweise eine Auswertung umfassen, wie häufig und für welchen Zeitraum eine interne Pumpe läuft. Des Weiteren kann die Analyse eine Auswertung umfassen, zu welchen Zeitpunkten Trinkwarmwasser oder Heizungswarmwasser für eine Zapfstelle 41 bzw. einen sekundären Heizkreis 42 von der Nutzerinstallation 34 bereitgestellt wurde.

Im beschriebenen Ausführungsbeispiel umfasst die Analyse insbesondere die Auswertung, ob ein Nutzer sich gegenwärtig in der Nutzeinheit aufhält. Zu diesem Zweck wird in einem Schritt S240 zunächst bestimmt, ob ein Zeitpunkt t0, zu dem zuletzt Trinkwarm- oder Trinkkaltwasser an einer Zapfstelle 41 der Nutzerinstallation 34 gezapft wurde, länger als eine vorgegebene Zeitdauer x, beispielsweise 60 Minuten, zurückliegt. Ist dies der Fall, das heißt falls die Differenz zwischen dem letzten Zapfzeitpunkt t0 und der aktuellen Zeit t größer der vorgegebene Schwellwert x ist, geht die Auswertekomponente 130 davon aus, dass sich kein Nutzer im Bereich der Nutzereinheit aufhält.

Ist dies der Fall, wird in einem nachfolgenden Schritt S250 überprüft, ob ein Zeitpunkt t1, zu dem zum Beispiel die Umwälzpumpe 25 der Wasserversorgungsstation 1 Heizungswasser an einen Heizkreis 42 der Nutzerinstallation 34 bereitgestellt hat, zeitlich nach dem Zeitpunkt t0 liegt. In diesem Fall geht die Auswertekomponente 130 davon aus, dass ein Heizkreis 42 innerhalb der Nutzereinheit aktiv ist, obwohl sich kein Nutzer in der Nutzereinheit befindet. Eine ähnliche Überwachung und Optimierung kann alternativ oder zusätzlich auch für den Betrieb der Zirkulationspumpe 29 durchgeführt werden, um die Zirkulation in Zeiten längerer Nichtnutzung zu unterbrechen.

Sind die beiden Voraussetzungen gegeben, wird in einem nachfolgenden Schritt S260 eine Handlungsempfehlung zur Reduktion der Energieaufnahme gemacht. Insbesondere wird im vorgenannten Fall ein Vorschlag 160 gemacht, die interne Pumpe abzuschalten oder ihre Drehzahl zu reduzieren. Andernfalls, das heißt falls zumindest eine der Bedingungen der Schritte S240 und S250 nicht erfüllt ist, endet das Verfahren, oder die vorliegenden Daten werden weiter analysiert, beispielsweise um andere Verbesserungsvorschläge zu erarbeiten.

Der Vorschlag 160 wird an eine Nutzerschnittstellenkomponente 140, insbesondere eine App, die auf einem Mobiltelefon des Nutzers ausgeführt wird, übertragen und dort im Schritt S270 angezeigt. Der Nutzer hat dann die Gelegenheit, den Vorschlag 160 entweder anzunehmen oder abzulehnen. Alternativ ist es auch möglich, den Vorschlag automatisch umzusetzen, sodass der Nutzer diesem nicht konkret zustimmen muss. Die angepassten Parameter können dem Nutzer über die Schnittstellenkomponente 140 aktiv mitgeteilt und/oder bei Bedarf über die Schnittstellenkomponente 140 abgefragt werden. Insbesondere bei der Ausführung der Nutzerschnittstelle 140 auf einem Mobiltelefon kann der Nutzer jederzeit über angepasste Parameter und/oder Verbesserungsvorschläge informiert werden und diese annehmen. Im beschriebenen Szenario kann er beispielsweise darauf aufmerksam gemacht werden, dass ein Heizkreis 42 innerhalb seiner Nutzerinstallation 34 noch eingeschaltet sind, während er sich außer Haus befindet.

Wird der Vorschlag 160 in einem Schritt S280 angenommen, wird der Vorschlag bzw. werden Befehle für eine entsprechende Konfigurationsänderung entweder von der Auswertekomponente 130 oder der Nutzerschnittstelle 140 an die Konfigurationskomponente 120 der Wasserversorgungsstation 1 übertragen.

Daraufhin passt die Konfigurationskomponente 120 in einem Schritt S290 die Konfiguration der Wasserversorgungsstation 1 oder sonstiger Komponenten der Nutzerinstallation 34 entsprechend an. Beispielsweis wird eine Ansteuerung der internen Pumpe entsprechend dem Vorschlag 160 geändert, um die internen Pumpe abzuschalten oder ihre Drehzahl zu reduzieren.

### Bezugszeichenliste

- 1: dezentrale Wasserversorgungsstation
- 2: Wasser-Wasser-Wärmetauscher
- 2a: Primärseite
- 2b: Sekundärseite
- 6: Trägerplatte
- 13: Gehäuse
- 14a, 14b: Anschlussbereich
- 19: (elektronische) Steuervorrichtung
- 21: Schnittstelle
- 22: elektrischer Durchlauferhitzer
- 23: Einspritzkreis
- 24: Rückschlagventil
- 25: Umwälzpumpe
- 26: Dreiwegeventil
- 27a - 27f: Temperatursensor
- 28a, 28b: Durchflusssensor
- 29: Zirkulationspumpe
- 32: Wärmequelle
- 33: Gebäudeinstallation
- 34: Nutzerinstallation
- 41: Zapfstelle
- 42: Heizkreis

- 100: Energieverbrauchsüberwachungssystem
- 110: Datenerfassungskomponente
- 120: Konfigurationskomponente
- 130: Auswertekomponente
- 140: Nutzerschnittstellenkomponente
- 150: Datennetzwerk
- 160: Vorschlag

- 200: Verfahren
- S210 - S290: Verfahrensschritte

- pVL: primärer Vorlauf
- pRL: primärer Rücklauf
- sVL: sekundärer Vorlauf
- sRL: sekundärer Rücklauf
- TWZ: Trinkwasserzulauf
- TKW: Trinkkaltwasseranschluss
- TWW: Trinkwarmwasseranschluss
- NW1, NW2: Nutzwasseranschluss

## Patentansprüche

1. Energieverbrauchsüberwachungssystem (100) für eine Nutzeinheit, umfassend:
- eine Datenerfassungskomponente (110), die dazu eingerichtet ist, regelmäßig Betriebsdaten einer dezentralen Wasserversorgungsstation (1) zu erfassen, wobei die Betriebsdaten Sensordaten bezüglich eines Verbrauchs von Heizungswärme und Brauchwarmwasser, insbesondere Trinkwarmwasser, für die Nutzeinheit umfassen;
- eine Auswertekomponente (130), die dazu eingerichtet ist, basierend auf erfassten Betriebsdaten eine Handlungsempfehlung zu erstellen, wobei die Handlungsempfehlung wenigstens einen Vorschlag (160) für die Reduzierung des Verbrauchs von Heizungswärme und/oder Brauchwarmwasser in der Nutzeinheit umfasst; und
- eine Konfigurationskomponente (120), die dazu eingerichtet ist, wenigstens eine Komponente einer Nutzerinstallation (34) der Nutzeinheit gemäß dem wenigstens einen Vorschlag (160) zu konfigurieren, wobei die Datenerfassungskomponente (110) und die Konfigurationskomponente (120) in die dezentrale Wasserversorgungsstation (1) integriert sind.

2. Energieverbrauchsüberwachungssystem (100) nach Anspruch 1, weiter aufweisend eine Nutzerschnittstellenkomponente (140), die dazu eingerichtet ist, den wenigstens einen Vorschlag (160) einem Nutzer der Nutzeinheit anzuzeigen, wobei die Konfigurationskomponente (120) dazu eingerichtet ist, die wenigstens eine Komponente der Nutzerinstallation (34) nur dann gemäß dem wenigstens einen Vorschlag (160) zu konfigurieren, falls der Nutzer den wenigstens einen Vorschlag (160) über die Nutzerschnittstellenkomponente (140) annimmt.

3. Energieverbrauchsüberwachungssystem (100) nach Anspruch 2, wobei die Nutzerschnittstellenkomponente (140) als App ausgestaltet ist, die auf einem Gerät des Nutzers, insbesondere einem Smartphone, ausgeführt wird.

4. Energieverbrauchsüberwachungssystem (100) nach einem der Ansprüche 1 bis 3, wobei
- die Auswertekomponente (130) als Web-Service ausgestaltet ist, der über wenigstens ein Datennetzwerk (150) mit der dezentrale Wasserversorgungsstation (1) gekoppelt ist; oder
- die Auswertekomponente (130) in eine Steuervorrichtung (19) der dezentrale Wasserversorgungsstation (1) integriert ist.

5. Energieverbrauchsüberwachungssystem (100) nach einem der Ansprüche 1 bis 4, wobei
- die Datenerfassungskomponente (110) und/oder die Konfigurationskomponente (120) in eine zentrale, elektronische Steuervorrichtung (19) der dezentrale Wasserversorgungsstation (1) integriert ist, wobei die zentrale, elektronische Steuervorrichtung (19) des Weiteren dazu eingerichtet ist, die bedarfsorientierte Bereitstellung des Brauchwarmwassers zu steuern; oder
- die Datenerfassungskomponente (110) und/oder die Konfigurationskomponente (120) durch eine erste Steuervorrichtung (19) der dezentrale Wasserversorgungsstation (1) bereitgestellt werden, wobei die ersten Steuervorrichtung (19) unabhängig von einer zweiten Steuervorrichtung der dezentralen Wasserversorgungsstation (1) zum Steuern einer bedarfsorientierten Bereitstellung des Brauchwarmwassers ist.

6. Optimierungsverfahren (200) für eine Nutzerinstallation (34) einer Nutzeinheit, wobei die Nutzerinstallation (34) über eine dezentrale Wasserversorgungsstation (1) mit einer Gebäudeinstallation (33) gekoppelt ist und von der Gebäudeinstallation (33) mit thermischer Energie versorgt wird, umfassend die folgenden Schritte:
- regelmäßiges Erfassen (S210) von Betriebsdaten der dezentralen Wasserversorgungsstation (1) durch eine Datenerfassungskomponente (110) der dezentralen Wasserversorgungsstation (1), wobei die Betriebsdaten Sensordaten bezüglich eines Verbrauchs von Heizungswärme und Brauchwarmwasser, insbesondere Trinkwarmwasser, für die Nutzeinheit umfassen;
- Erstellen (S260) einer Handlungsempfehlung durch eine Auswertekomponente (130) basierend auf erfassten Betriebsdaten, wobei die Handlungsempfehlung wenigstens einen Vorschlag (160) für die Reduzierung des Verbrauchs von Heizungswärme und/oder Brauchwarmwasser in der Nutzeinheit umfasst; und
- Konfigurieren (S290) wenigstens einer Komponente der Nutzerinstallation (34) durch eine Konfigurationskomponente (120) der dezentralen Wasserversorgungsstation (1) gemäß dem wenigstens einen Vorschlag (160).

7. System oder Verfahren nach einem der Ansprüche 1 bis 6, wobei die Datenerfassungskomponente (110) wenigstens eine Untermenge der Folgenden Betriebsdaten erfasst:
- eine primäre Vorlauftemperatur von Heizungswasser, welches der dezentralen Wasserversorgungsstation (1) von einer Gebäudeinstallation (33) bereitgestellt wird;
- eine primäre Rücklauftemperatur von Heizungswasser, welches von der dezentrale Wasserversorgungsstation (1) an die Gebäudeinstallation (33) zurückfließt;
- eine sekundäre Vorlauftemperatur von Heizungswasser, welches einem Heizkreis (42) der Nutzerinstallation (34) von der dezentralen Wasserversorgungsstation (1) bereitgestellt wird;
- eine sekundäre Rücklauftemperatur von Heizungswasser, welches von dem Heizkreis (42) an die dezentrale Wasserversorgungsstation (1) zurückfließt;
- eine Zulauftemperatur von Frischwasser, insbesondere Trinkkaltwasser, welches der dezentralen Wasserversorgungsstation (1) von einer Gebäudeinstallation (33) bereitgestellt wird;
- einer Temperatur von vorerwärmtem Frischwasser, welches von einem Wasser-Wasser-Wärmetauscher (2) der dezentralen Wasserversorgungsstation (1) vorerwärmt wurde;
- eine Brauchwarmwassertemperatur des von der dezentralen Wasserversorgungsstation (1) an die Nutzerinstallation (34) bereitgestellten Brauchwarmwassers;
- eine Durchflussmenge und/oder einen Wasserdruck von primärem Heizungswasser, welches der dezentralen Wasserversorgungsstation (1) von einer Gebäudeinstallation (33) bereitgestellt und/oder an diese zurückgegeben wird;
- eine Durchflussmenge und/oder einen Wasserdruck von sekundärem Heizungswasser, welches von der dezentralen Wasserversorgungsstation (1) an einen Heizkreis (42) der Nutzerinstallation (34) bereitgestellt und/oder vom diesem zurückgegeben wird;
- eine Durchflussmenge und/oder einen Wasserdruck des von der dezentralen Wasserversorgungsstation (1) bereitgestellten Frischwassers, insbesondere Trinkkaltwassers;
- eine Durchflussmenge und/oder einen Wasserdruck des von der dezentralen Wasserversorgungsstation (1) bereitgestellten Brauchwarmwassers; und/oder
- einen Schaltzustand und/oder eine Drehzahl einer internen Pumpe, insbesondere einer Zirkulationspumpe (29) oder einer Umwälzpumpe (25), der dezentralen Wasserversorgungsstation (1).

8. System oder Verfahren nach einem der Ansprüche 1 bis 7, wobei die Konfigurationskomponente (120) wenigstens einen der folgenden Parameter von Komponenten der Nutzerinstallation (34) konfiguriert:
- eine Drehzahl und/oder einen Einschaltzyklus einer internen Pumpe, insbesondere einer Zirkulationspumpe (29) oder einer Umwälzpumpe (25), der dezentralen Wasserversorgungsstation (1);
- eine Drehzahl und/oder einen Einschaltzyklus einer externen Pumpe, insbesondere einer Zirkulationspumpe (29) oder einer Umwälzpumpe, der Nutzerinstallation (34);
- eine Vorlauftemperatur und/oder einen Einschaltzyklus eines Heizkreises (42) der Nutzerinstallation (34); und/oder
- eine Solltemperatur des Brauchwarmwassers.

9. System oder Verfahren nach einem der Ansprüche 1 bis 8, wobei die Auswertekomponente (130) basierend auf den Betriebsdaten eine vorrübergehende Abwesenheit des Nutzers erkennt und bei erkannter Abwesenheit das vorübergehende Abschalten wenigstens einer internen Pumpe, insbesondere einer Zirkulationspumpe (29) und/oder einer Umwälzpumpe (25), und/oder das Absenken einer Wassertemperatur vorschlägt.

10. System oder Verfahren nach einem der Ansprüche 1 bis 9, wobei die Auswertekomponente (130) basierend auf einer Analyse von historischen Betriebsdaten bezüglich Drehzahlen, Einschaltzyklen, Durchflussmengen und/oder eines Pumpendrucks wenigstens einer Pumpe, insbesondere einer Zirkulationspumpe (29) und/oder einer Umwälzpumpe (25), eine Handlungsempfehlung zum Einstellen wenigstens einer geänderten Drehzahl und/oder eines geänderten Einschaltzyklus für die wenigstens eine Pumpe erstellt.

11. Dezentrale Wasserversorgungsstation (1) für eine einzelne Nutzeinheit, insbesondere zur Verwendung in einem System oder Verfahren gemäß einem der Ansprüche 1 bis 10, umfassend:
- primäre Versorgungsanschlüsse zum Anschließen der dezentralen Wasserversorgungsstation (1) an einen primären Vorlauf und einen primären Rücklauf einer Gebäudeinstallation (33);
- einen Eingangsanschluss, insbesondere einen Trinkwasserzulauf (TWZ), zum Anschließen der dezentralen Wasserversorgungsstation (1) an eine Frischwasserversorgungsleitung;
- einen ersten Ausgangsanschluss zum Bereitstellen von Brauchwarmwasser, insbesondere Trinkwarmwasser (TWW), für wenigstens eine Zapfstelle (41) der Nutzeinheit;
- sekundäre Heizungsanschlüsse zum Bereitstellen von Heizungswasser für wenigstens einen Heizkreis (42) der Nutzerinstallation (34);
- einen Wasser-Wasser-Wärmetauscher (2) zum Erwärmen von über den Eingangsanschluss bereitgestellten Frischwasser mittels über den primären Vorlauf bereitgestellter Wärmeenergie;
- eine Mehrzahl von Sensoren, insbesondere Temperatursensoren (27a-27f) und/oder Durchflusssensoren (28a-28b); und
- eine elektronische Steuervorrichtung (19), die dazu eingerichtet ist,
- regelmäßiges Betriebsdaten der Wasserversorgungsstation (1) zu erfassen, wobei die Betriebsdaten Sensordaten der Mehrzahl von Sensoren bezüglich eines Verbrauchs von Heizungswärme und Brauchwarmwasser, insbesondere Trinkwarmwasser, für die Nutzeinheit umfassen;
- die erfassten Betriebsdaten einer Auswertekomponente (130) zur Verfügung zu stellen; und
- basierend auf wenigstens einem Vorschlag (160) der Auswertekomponente (130) wenigstens eine Komponente der Nutzerinstallation (34) zu konfigurieren.

12. Dezentrale Wasserversorgungsstation (1) nach Anspruch 11, wobei die elektronische Steuervorrichtung (19) des Weiteren dazu eingerichtet ist, eine bedarfsorientierte Bereitstellung von Brauchwarmwasser zu steuern, insbesondere durch Regelung eines Durchflusses von Heizungswasser der primären Versorgungsanschlüsse durch den Wasser-Wasser-Wärmetauscher (2) .

13. Dezentrale Wasserversorgungsstation (1) nach Anspruch 11 oder 12, weiter aufweisend wenigstens eine mit der elektronische Steuervorrichtung (19) gekoppelten Schnittstelle (21), insbesondere eine Funkschnittstelle und/oder eine Gebäudebusschnittstelle, wobei die elektronische Steuervorrichtung (19) dazu eingerichtet ist, die erfassten Betriebsdaten einer externen Auswertekomponente (130) über die wenigstens eine Schnittstelle (21) bereitzustellen und/oder den Vorschlag (160) über die wenigstens eine Schnittstelle (21) zu empfangen.

14. Dezentrale Wasserversorgungsstation (1) nach einem der Ansprüche 11 bis 13, weiter aufweisend einen elektrischen Durchlauferhitzer (22), wobei der elektrische Durchlauferhitzer (22) hydraulisch entweder zwischen den Versorgungsanschluss für den Vorlauf (pVL) und einen primären Eingang des Wasser-Wasser-Wärmetauschers (2) oder zwischen einen sekundären Ausgang des Wasser-Wasser-Wärmetauschers (2) und den ersten Ausgangsanschluss geschaltet ist, und wobei die elektronische Steuervorrichtung (19) weiter dazu eingerichtet ist, die von dem elektrischen Durchlauferhitzer (22) verbrauchte elektrische Energie zu erfassen.

15. Dezentrale Wasserversorgungsstation (1) nach einem der Ansprüche 11 bis 14, wobei die Mehrzahl von Sensoren wenigstens folgende Sensoren umfasst:
- einen ersten Durchflusssensor (28b) zum Erfassen einer ersten Durchflussmenge von primärem Heizungswasser, welches der dezentralen Wasserversorgungsstation (1) von einer Gebäudeinstallation (33) bereitgestellt und/oder an diese zurückgegeben wird;
- eine ersten Temperatursensor (27b) zum Erfassen einer primäre Vorlauftemperatur des primären Heizungswassers;
- eine zweiten Temperatursensor (27c) zum Erfassen einer primäre Rücklauftemperatur des primären Heizungswassers;
- einen zweiten Durchflusssensor (28a) zum Erfassen einer Durchflussmenge des von der dezentralen Wasserversorgungsstation (1) bereitgestellten Brauchwarmwassers; und/oder
- eine dritten Temperatursensor (27a) zum Erfassen einer Brauchwarmwassertemperatur des bereitgestellten Brauchwarmwassers.
